# EUROPÄISCHE PATENTSCHRIFT

(11) **EP 2 312 162 B1**
(45) Veröffentlichungstag und Bekanntmachung des Hinweises auf die Patenterteilung: **26.09.2012**
(21) Anmeldenummer: 10183716.9
(22) Anmeldetag: 30.09.2010
(51) Int. Cl.: F04C 14/22, F04C 15/00

(54) **Schmierstoffpumpe**
Lubricant pump
Pompe à graisse

(30) Priorität: 05.10.2009 DE 102009048320
(43) Veröffentlichungstag der Anmeldung: 20.04.2011
(73) Patentinhaber: MAHLE International GmbH, 70376 Stuttgart (DE)
(72) Erfinder: Langer, Michael, 96476 Bad Rodach (DE); Richter, Christian, 98667 Steinbach (DE); Zirkelbach, Thomas, 71732 Tamm (DE)
(74) Vertreter: BRP Renaud & Partner

(56) Entgegenhaltungen:
- US-A- 4 679 995
- US-A- 6 120 256
- US-A1- 2008 187 446
- US-A1- 2008 247 894

## Beschreibung

Die vorliegende Erfindung betrifft eine Schmierstoffpumpe, insbesondere eine Zellenpumpe, zur Versorgung eines Verbrennungsmotors mit Schmierstoff, beispielsweise Öl.

Aus der US 2008/247894 A1 ist eine Schmierstoffpumpe zur Versorgung eines Verbrennungsmotors mit Schmierstoff, insbesondere mit Öl bekannt. In der Schmierstoffpumpe ist ein von einer Feder vorgespannter Schieber angeordnet, über welchen eine Förderleistung der Schmierstoffpumpe regelbar ist. Auf den Schieber wirkt dabei eine Regeldruckkammer ein, die innerhalb der Schmierstoffpumpe angeordnet und mit Druck beaufschlagt werden kann und dadurch den Schieber entgegen der Feder verstellt. In der Regeldruckkammer und einer Dämpfungskammer ist dabei eine Verbindung zum Ausgleich von Druckschwankungen und damit zur Dämpfung vorgesehen.

Aus der US 6,120,256 A ist ebenfalls eine Zellenpumpe mit einem darin angeordneten und von einer Feder vorgespannten Schieber bekannt. Zusätzlich weist die Zellenpumpe eine auf den Schieber wirkende Regeldruckkammer auf, welche in der Schmierstoffpumpe angeordnet und mit Druck beaufschlagbar ist und dadurch den Schieber entgegen der Federeinrichtung verstellt. Zwischen der Regeldruckkammer und einer Dämpfungskammer ist dabei zumindest eine Verbindung zum Ausgleich von Druckschwankungen und damit zur Dämpfung vorgesehen.

Aus der US 4,679,995 A und der US 2008/0187446 A1 sind weitere Schmierstoffpumpen bekannt.

Der Einsatz von mengengeregelten Schmierstoffpumpen in Verbrennungsmotoren ist seit langem Stand der Technik, um beispielsweise eine Fördermenge und einen Druck an den Bedarf der jeweiligen Bedürfnisse des Verbrennungsmotors anpassen zu können. Eine derartige Anpassung erfolgt meist über das Beaufschlagen eines Schiebers innerhalb der Schmierstoffpumpe mit einem aus einer Hauptölgalerie des Verbrennungsmotors stammenden Öldruck. Der Nachteil einer derartigen Steuerung liegt jedoch darin, dass der Schieber aufgrund von starken Druckpulsationen in der Hauptölgalerie des Verbrennungsmotors aufschwingen kann, wodurch unerwünschte Pulsationen und Schwingungen im Bereich der Schmierstoffpumpe hervorgerufen werden können.

Die vorliegende Erfindung beschäftigt sich daher mit dem Problem, eine Schmierstoffpumpe anzugeben, welche insbesondere auf Grund ihrer Konstruktionsweise in der Lage ist derartige Schwingungen bzw. Pulsationen zu dämpfen.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die vorliegende Erfindung beruht auf dem allgemeinen Gedanken, bei einer Schmierstoffpumpe zwischen zwei an sich voneinander getrennten Kammern, beispielsweise einer Regeldruckkammer und einer Dämpfungskammer, eine Verbindung vorzusehen, durch welche Druckschwankungen ausgeglichen und dadurch eine gewisse Dämpfung erreicht werden kann. Innerhalb der Schmierstoffpumpe ist dabei in bekannter Weise ein von einer Feder vorgespannter Schieber angeordnet, über den eine Förderleistung der Schmierstoffpumpe regelbar ist. Auf diesen von der Feder vorgespannten Schieber wirkt ein hydraulischer Druck in der Regeldruckkammer, wobei der Schieber bei steigendem Druck innerhalb der Regeldruckkammer entgegen der Feder verstellt wird. In einer zweiten auf den Schieber wirkenden Druckkammer, die beispielsweise als Dämpfungskammer ausgebildet ist, liegt dabei auch ein hydraulischer Druck an. Zwischen diesen beiden Druckkammern ist nun gemäß einer ersten alternativen Ausführungsform der erfindungsgemäßen Lösung eine kommunizierende Verbindung, beispielsweise in der Art eines Verbindungskanals vorgesehen, wodurch Druckschwankungen und insbesondere Druckpulsationen von einer Druckkammer in die andere weiter gegeben und dadurch ausgeglichen bzw. zumindest gedämpft werden können. Die Verbindung, z. B. in Form einer kleinen Bohrung, wirkt dabei als Dämpfungsdrossel. Das Öl muss durch die Verbindung/ Bohrung und wird auch durch die Verbindung/Bohrung hindurch gepresst. Der zumindest ein Verbindungskanal kann dabei als einfach herzustellende Bohrung in einem Gehäuse der Schmierstoffpumpe ausgebildet sein. Alternativ hierzu kann eine Verbindung auch zwischen der Dämpfungskammer und einer Saugkammer angeordnet sein, wobei dann der Verbindungskanal nicht im Gehäuse, sondern vielmehr im Schieber selbst angeordnet ist, was die Herstellung nochmals vereinfacht. Bei einer dritten Alternative kann eine Verbindung auch als angeformter Kanal im Schieber oder im Gehäuse, im Spezialfall sogar als Spalt definiert sein. Der angeformte Kanal kann bereits in den Gussrohformen integriert sein. Bei einer weiteren alternativen Ausführung kann eine kleine geeignete Bohrung auch eines der Volumina, das heißt die beispielsweise die Saugkammer und/oder die Druckkammer, mit einem extern angebrachten Volumen, das Außen am Gehäuse befestigt wird, verbinden.

Durch die erfindungsgemäß vorgesehene Verbindung kann somit ein Dämpfer geschaffen werden, der die in der Schmierstoffpumpe auftretenden Schwingungen bzw. Pulsationen weitgehend dämpft. Selbstverständlich kann dabei alternativ zu der Ausführung der Verbindung als Verbindungskanal auch eine Art Freischliff im Bereich zwischen dem Schieber und dem Gehäuse der Schmierstoffpumpe vorgesehen sein, der ebenfalls einen Druckausgleich ermöglicht und dadurch eine schwingungs- und pulsationsdämpfende Wirkung entfaltet, indem dieser beispielsweise die Dämpfungskammer mit der Regeldruckkammer oder mit der Saugkammer kommunizierend verbindet. Der Durchmesser der Verbindung als Bohrung oder Kanal sollte möglichst klein sein damit eine effektive Dämpfung erreicht wird, jedoch sollte der Durchmesser auch nicht zu klein sein, da sich sonst das Ansprechverhalten der Pumpe ändert. Ziel ist es dabei die Schwingungen des Schiebers zu dämpfen.

Weitere wichtige Merkmale und Vorteile der Erfindung ergeben sich aus den Unteransprüchen, aus der Zeichnung und aus der zugehörigen Figurenbeschreibung anhand der Zeichnung.

Ein bevorzugtes Ausführungsbeispiel der Erfindung ist in der Zeichnung dargestellt und wird in der nachfolgenden Beschreibung näher erläutert. Die einzige Fig. 1 zeigt eine erfindungsgemäße Schmierstoffpumpe.

Entsprechend der Fig. 1, weist eine erfindungsgemäße Schmierstoffpumpe 1 eine Welle 2 auf, an welcher ein Rotor 3 drehfest angeordnet ist. Der Rotor 3 ist dabei über einzelne Pendel 4 mit einem Käfig 5 wirkungsverbunden, wobei der Käfig 5 in einem Schieber 6 geführt ist. Der Schieber 6 seinerseits ist schwenkbar um einen Lagerstift 7 gelagert und mittels einer Feder 8 vorgespannt. Die Feder 8, beispielsweise eine Regelfeder, stützt sich dabei einenends am Schieber 6 und anderenends an einer Federgegenlage 9 am Gehäuse 10 der Schmierstoffpumpe 1 ab. Durch ein Verdrehen des Schiebers 6 um den Lagerstift 7 kann eine Förderleistung der erfindungsgemäßen Schmierstoffpumpe 1 reguliert werden, indem beispielsweise die Volumina eines Druckraums 11 und eines Saugraums 12 durch eine Veränderung der Exzentrität des Rotors 3 zum Schieber 6 verändert werden. Die Schmierstoffpumpe 1 ist dabei als sogenannte Zellenpumpe ausgebildet und dient üblicherweise zur Versorgung eines nicht gezeigten Verbrennungsmotors mit Schmierstoff, insbesondere mit Öl.

Ein Verstellen des Schiebers 6 wird dabei mittels eines hydraulischen Drucks innerhalb einer Regeldruckkammer 14 bewirkt, wobei ein Ansteigen des Drucks in der Regeldruckkammer 14 ein Verstellen des Schiebers 6 entgegen der Feder 8 bewirkt. Darüber hinaus trennt der Schieber 6 noch eine Dämpfungskammer 13 von einer Saugkammer 17, wobei eine Trennung zwischen der Regeldruckkammer 14, der Dämpfungskammer 13 und der Saugkammer 17 über am Schieber 6 angeordnete Dichtleisten 15 und 15' erfolgt, welche den Schieber 6 gegenüber dem Gehäuse 10 der Schmierstoffpumpe 1 abdichten.

Erfindungsgemäß ist nun entsprechend einer ersten Variante zwischen der Regeldruckkammer 14 und der Dämpfungskammer 13 eine Verbindung 16, beispielsweise ein Verbindungskanal, zum Ausgleich von Druckschwankungen und damit zur Dämpfung der Schmierstoffpumpe 1 vorgesehen. Die Verbindung 16 kann dabei nicht nur als im Gehäuse 10 ausgebildeter Verbindungskanal ausgestaltet sein, sondern ebenfalls in der Art eines Freischliffs oder schon im Gussgehäuse als Kanal integriert sein, zwischen dem Schieber 6 und dem Gehäuse 10. Die Verbindung 16 ist dabei gemäß der Fig. 1 stark vergrößert dargestellt, so dass diese normalerweise so klein ausgebildet ist dass sie eine Drosselwirkung entfaltet. Alternativ zur Verbindung 16 kann auch eine Verbindung 16' zwischen der Dämpfungskammer 13 und der Saugkammer 17 vorgesehen sein, wobei diese Verbindung 16' erfindungsgemäß innerhalb des Schiebers 6 verläuft und in diesem Fall ebenfalls als Verbindungskanal ausgebildet sein kann. Selbstverständlich kann auch hierbei eine Verbindung zwischen der Dämpfungskammer 13 und der Saugkammer 17 alternativ als Freischliff zwischen dem Schieber 6 und dem Gehäuse 10 unter Überwindung der Dichtleiste 15' ausgebildet sein.

Beiden Varianten ist dabei gemein, dass eventuell auftretende Druckschwankungen bzw. Druckpulsationen durch die Verbindung 16 bzw. 16' besser ausgeglichen und damit kompensiert werden können, wodurch eine Dämpfung der in der Schmierstoffpumpe 1 auftretenden Vibrationen des Schiebers erreichbar ist. Die Regeldruckkammer 14 ist dabei üblicherweise kleiner dimensioniert als die Dämpfungskammer 13 und ist gleichzeitig eingangsseitig üblicherweise mit einer Hauptölgalerie des Verbrennungsmotors verbunden.

Eine weitere Alternative ist es, mittels einer Drosselbohrung, die wie die Verbindung 16,16' wirkt, ein außen am Gehäuse 10 angebrachtes Dämpfungsvolumen (Schmierstoffreservoir 18) mit einem der Volumina in der Pumpe zu verbinden.

Durch die Verbindung 16 wird bei allen Ausführungsformen ein Überpumpen des Öls von einem zum anderen Volumen erzielt, gleichzeitig erfolgt eine Drosselung wodurch die Druckpulsationen vermindert werden.

## Patentansprüche

1. Schmierstoffpumpe (1), insbesondere eine Zellenpumpe, zur Versorgung eines Verbrennungsmotors mit Schmierstoff, insbesondere mit Öl,
- mit einem darin angeordneten und von einer Feder (8) vorgespannten Schieber (6), über welche eine Förderleistung der Schmierstoffpumpe (1) regelbar ist,
- mit einer auf den Schieber (6) wirkenden Regeldruckkammer (14), welche in der Schmierstoffpumpe (1) angeordnet und mit Druck beaufschlagt ist und dadurch den Schieber (6) entgegen der Feder (8) verstellt,
- wobei zwischen der Regeldruckkammer (14) und einer Dämpfungskammer (13) zumindest eine Verbindung (16) zum Ausgleich von Druckschwankungen und damit zur Dämpfung vorgesehen ist, oder
- wobei zwischen der Dämpfungskammer (13) und einer Saugkammer (17) zumindest eine Verbindung (16') zum Ausgleich von Druckschwankungen und damit zur Dämpfung vorgesehen ist,
**dadurch gekennzeichnet,**
**dass** die Verbindung (16), die Saugkammer (17) und/oder die Regeldruckkammer (14) mit einem extern angebrachten Schmierstoffreservoir (18), das insbesondere außen am Gehäuse (10) befestigt ist, kommuniziert.

2. Schmierstoffpumpe nach Anspruch 1,
**dadurch gekennzeichnet,**
**dass** die Verbindung (16,16') als Drossel ausgebildet ist.

3. Schmierstoffpumpe nach Anspruch 1 oder 2,
**dadurch gekennzeichnet,**
**dass** die Verbindung (16,16') als Verbindungskanal ausgebildet ist, der im Gehäuse (10) der Schmierstoffpumpe (1) oder im Schieber (6) verläuft.

4. Schmierstoffpumpe nach einem der Ansprüche 1 bis 3,
**dadurch gekennzeichnet,**
**dass** die Verbindung (16,16') als Freischliff zwischen dem Schieber (6) und dem Gehäuse (10) der Schmierstoffpumpe (1) ausgebildet ist.

5. Schmierstoffpumpe nach einem der Ansprüche 1 bis 4,
**dadurch gekennzeichnet,**
**dass** die Verbindung (16,16') als beim Gießen mitgegossener Kanal zwischen dem Schieber (6) und dem Gehäuse (10) der Schmierstoffpumpe (1) ausgebildet ist.

## Claims

1. A lubricant pump (1), in particular a cell pump, for supplying a combustion engine with lubricant, in particular with oil,
- with a slide (6) preloaded by a spring (8) arranged therein, via which a delivery rate of the lubricant pump (1) can be controlled,
- with a control pressure chamber (14) acting on the slide (6), which is arranged in the lubricant pump (1) and is supplied with pressure and because of this adjusts the slide (6) against the spring (8),
- wherein between the control pressure chamber (14) and a damping chamber (13) at least one connection (16) for equalising pressure fluctuations and thus for damping is provided, or
- wherein between the damping chamber (13) and a suction chamber (17) at least one connection (16') for the equalisation of pressure fluctuations and thus for the damping is provided,
**characterized in that**
the connection (16), the suction chamber (17) and/or the control pressure chamber (14) communicates with an externally attached lubricant reservoir (18), which is fastened in particular to the housing (10) on the outside.

2. The lubricant pump according to Claim 1,
**characterized in that**
the connection (16, 16') is designed as a choke.

3. The lubricant pump according to Claim 1 or 2,
**characterized in that**
the connection (16, 16') is designed as connecting channel, which runs in the housing (10) of the lubricant pump (1) or in the slide (6).

4. The lubricant pump according to any one of the Claims 1 to 3,
**characterized in that**
the connection (16, 16') is designed as a ground clearance between the slide (6) and the housing (10) of the lubricant pump (1).

5. The lubricant pump according to any one of the Claims 1 to 4,
**characterized in that**
the connection (16, 16') is designed as a channel between the slide (6) and the housing (10) of the lubricant pump (1) co-cast during casting.

## Revendications

1. Pompe à lubrifiant (1), notamment pompe à palettes, pour alimenter un moteur à combustion interne en lubrifiant, notamment en huile,
- comportant un coulisseau (6) disposé à l'intérieur de celle-ci et précontraint par un ressort (8), par l'intermédiaire duquel une puissance de débit de la pompe à lubrifiant (1) peut être régulée,
- comportant une chambre de pression de régulation (14) agissant sur le coulisseau (6), qui est disposée dans la pompe à lubrifiant (1) et sollicitée par une pression et déplace de cette manière le coulisseau (6) par rapport au ressort (8),
- dans laquelle entre la chambre de pression de régulation (14) et une chambre d'amortissement (13) au moins une liaison (16) pour compenser des variations de pression et donc pour amortir est prévue, ou
- dans laquelle entre la chambre d'amortissement (13) et une chambre d'aspiration (17) au moins une liaison (16') pour compenser des variations de pression et donc pour amortir est prévue,
**caractérisée en ce que**
la liaison (16), la chambre d'aspiration (17) et/ou la chambre de pression de régulation (14) communique avec un réservoir de carburant (18) monté à l'extérieur, qui est fixé notamment à l'extérieur sur le carter (10).

2. Pompe à lubrifiant selon la revendication 1,
**caractérisé en ce que**
la liaison (16, 16') est réalisée comme un étranglement.

3. Pompe à lubrifiant selon les revendications 1 ou 2,
**caractérisée en ce que**
la liaison (16, 16') est réalisée comme un canal de liaison, qui s'étend dans le carter (10) de la pompe à lubrifiant (1) ou dans le coulisseau (6).

4. Pompe à lubrifiant selon une des revendications 1 à 3,
**caractérisée en ce que**
la liaison (16, 16') est réalisée comme un dégagement entre le coulisseau (6) et le carter (10) de la pompe à lubrifiant (1).

5. Pompe à lubrifiant selon une des revendications 1 à 4,
**caractérisée en ce que**
la liaison (16, 16') est réalisée comme canal moulé conjointement lors du moulage entre le coulisseau (6) et le carter (10) de la pompe à lubrifiant (1).
